# EUROPÄISCHE PATENTSCHRIFT

(11) **EP 1 678 417 B1**
(45) Veröffentlichungstag und Bekanntmachung des Hinweises auf die Patenterteilung: **12.09.2007**
(21) Anmeldenummer: 04789922.4
(22) Anmeldetag: 04.10.2004
(51) Int. Cl.: F02F 3/22

(54) **KOLBEN FÜR EINEN VERBRENNUNGSMOTOR**
PISTON FOR AN INTERNAL COMBUSTION ENGINE
PISTON DESTINE A UN MOTEUR A COMBUSTION INTERNE

(30) Priorität: 06.10.2003 DE 10346822
(43) Veröffentlichungstag der Anmeldung: 12.07.2006
(73) Patentinhaber: MAHLE GMBH, 70376 Stuttgart (DE)
(72) Erfinder: SCHARP, Rainer, 71665 Vaihingen (DE)
(74) Vertreter: Pohle, Reinhard
(86) Internationale Anmeldenummer: PCT/DE2004/002209
(87) Internationale Veröffentlichungsnummer: WO 2005/035960

(56) Entgegenhaltungen:
- EP-B- 0 799 373
- DE-A- 10 209 168

## Beschreibung

Die Erfindung betrifft einen Kolben für einen Verbrennungsmotor nach dem Oberbegriff des Anspruches 1.

Aus der Europäischen Patentschrift EP 0 799 373 B1 ist ein Kolben mit einem im Randbereich des Kolbenkopfes angeordneten Kühlkanal bekannt, der schaftseitig von einem unter mechanischer Spannung stehenden zweiteiligen Abdeckring verschlossen ist. Nachteilig ist hierbei insbesondere die sehr aufwendige Montage des Abdeckringes. Dazu müssen die beiden halbkreisförmigen Elemente des Abdeckringes mit Hilfe eines relativ komplizierten Spezialwerkzeuges zunächst vorgespannt werden, bevor sie unter Vorspannung in dafür vorgesehene Auflagen am Kolbenkopf eingebracht werden können.

Diesen Nachteil des Standes der Technik zu vermeiden, ist Aufgabe der vorliegenden Erfindung.

Gelöst wird die Aufgabe mit den im Kennzeichen des Hauptanspruches stehenden Merkmalen. Zweckmäßige Ausgestaltungen der Erfindung sind Gegenstand der Unteransprüche.

Vorteilhaft ist hierbei zum einen, dass die erfindungsgemäß aus zwei Halbschalen bestehende Abdeckung des Kühlkanals eine nach innen gerichtete Nut aufweist, über die die Halbschalen zum Zweck der Montage schnell und einfach auf einen zur Nutform komplementär geformten Vorsprung auf der Außenseite des Kolbens aufgeschoben werden können. Zum anderen weisen die Halbschalen im Bereich ihrer Stoßflächen Rastverbindungen auf, mittels der die Halbschalen schnell miteinander verbindbar sind.

Ein Ausführungsbeispiel der Erfindung wird im Folgenden anhand der Zeichnungen beschrieben. Es zeigen
- Fig. 1: einen Kolben für einen Verbrennungsmotor mit einem Kühlkanal, der von zwei Halbschalen verschlossen ist, dargestellt in einem aus zwei Hälften bestehenden Schnitt entlang der abgewinkelten Linie I-I in Fig. 2,
- Fig. 2: einen Schnitt durch den gesamten Kolben entlang der Linie A-A in Fig. 1,
- Fig. 3: einen Schnitt entlang der Linie D-D in Fig. 2, bzw. Fig. 4,
- Fig. 4: eine Draufsicht auf die beiden verrasteten Halbschalen mit einem Teilschnitt im Bereich der Rastverbindung entlang der Linie IV-IV in Fig. 1,
- Fig. 5: eine perspektivische Darstellung der beiden verrasteten Halbschalen und
- Fig. 6: eine Seitenansicht des Kolbens in Richtung des Pfeiles VI in Fig. 1 mit einem von den Halbschalen gemäß der Erfindung verschlossenen Kühlkanal.

Figur 1 zeigt einen einteilig ausgebildeten Kolben 1 für einen Verbrennungsmotor in einem Schnittbild entlang der abgewinkelten Linie I-I in Fig. 2, das aus zwei Hälften besteht, von denen die linke Hälfte einen Schnitt des Kolbens 1 entlang einer Längsachse 2 einer Nabenbohrung 3 und die rechte Hälfte einen um 90° dazu versetzten Längsschnitt des Kolbens 1 darstellt. Der Kolben 1 ist aus Stahl hergestellt und weist im Bereich des Kolbenbodens 4 eine Brennraummulde 5 auf. Im radial außen liegenden Bereich des Kolbenbodens 4 ist ein ringförmig umlaufender Kühlkanal 6 angeordnet, dessen radial äußere Begrenzung von einer an den Kolbenboden 4 angeformten Ringwand 7 und dessen radial innere Begrenzung teils von einer Ringrippe 8, teils von einer Nabenabstützung 9, 9' und teils von einer Schaftanbindung 10, 10' gebildet werden. Die Ringwand 7 dient hierbei als Kolbenringträger.

Über die Nabenabstützungen 9, 9' sind an den Kolbenboden 4 je eine Bolzennabe 11, 11' mit jeweils einer Nabenbohrung 3, 3' angeformt. Die Stirnflächen 12 der Bolzennaben 11, 11' sind gegenüber der Ringwand 7 in Richtung der Kolbenlängsachse 13 zurückgesetzt angeordnet. Die Bolzennaben 11, 11' sind über Schaftelemente 14, 14' miteinander verbunden, die über je eine Schaftanbindung 10, 10' an den Kolbenboden 4 angeformt sind. Zwischen den Schaftelementen 14, 14' und der Ringwand 7 weist der Kolben 1 Ausnehmungen 15 auf.

Auf der radial äußeren Seite der Bolzennaben 11 und 11' und an der Schaftanbindungen 10 und 10' ist ein umlaufender Vorsprung 16 angeformt, der eine im Wesentlichen rechteckig geformte Querschnittsfläche aufweist, und dessen Funktion darin besteht, als Halteschiene für zwei Halbschalen 17 und 17' zu dienen, von denen der Kühlkanal 6 verschlossen wird, und von denen im Bereich der Schaftelemente 14 und 14' zudem die Ausnehmungen 15 abgedeckt werden. Zu diesem Zweck weisen die Halbschalen 17, 17' auf ihren Innenseiten je eine umlaufende Nut 18 auf, deren lnnenfläche insoweit komplemtentär zur Außenfläche des Vorsprunges 16 ausgebildet ist, dass die Halbschalen 17, 17' über ihre Nuten 18 auf den Vorsprung 16 aufgeschoben werden können. Im vorliegenden Ausführungsbeispiel bestehen die Halbschalen 17, 17' aus einem warmfesten Kunststoff und werden im Spritzgussverfahren hergestellt. Es liegt im Rahmen der Erfindung, dass die Halbschalen 17, 17' auch aus einem anderen Material bestehen können, wie beispielsweise aus Stahl oder aus Aluminium, wobei die Halbschalen gegossen oder geschmiedet werden können.

Wie nachfolgend näher erläutert wird, variiert die Querschnittsform der Halbschalen 17, 17' in Abhängigkeit davon, ob sie den Kühlkanal 6 im Bereich der Stirnflächen 12 der Bolzennaben 11, 11', wie es in der linken Hälfte von Fig. 1 dargestellt ist, oder den Kühlkanal 6 im Bereich Schaftelemente 14, 14' abdecken, wie es in der rechten Hälfte des Schnittbildes gemäß Fig. 1 dargestellt ist. Im Bereich der Stirnflächen 12 der Bolzennaben 11, 11' weisen die Halbschalen nur nach oben in Richtung des Kolbenbodens 4 gerichtete Schürzen 19 auf, die an der schaftseitigen Stirnfläche 20 der Ringwand 7 anliegen, wohingegen sie in Richtung der Stirnflächen 12 mangels Auflagemöglichkeit keiner Anformung aufweisen. Demgegenüber weisen, wie in der rechten Hälfte des Schnittbildes gemäß Fig. 1 dargestellt ist, die Halbschalen 17, 17' im Bereich der Schaftelemente 14, 14' neben den kolbenbodenseitigen Schürzen 19 schaftseitige Schürzen 21 auf (siehe auch Fig. 5), die auf kolbenbodenseitigen Abstufungen 22 der Schaftelemente 14, 14' zur Anlage gelangen.

Die Funktion beider Schürzen 19 und 21, 21' besteht darin, die Halbschalen 17 ,17' insb. bei schnelleren Hin- und Herbewegungen des Kolbens teils gegen die schaftseitige Stirnfläche 20 der Ringwand 7 und teils gegen die kolbenbodenseitigen Abstufungen 22 der Schaftelemente 14, 14' abzustützen und damit in axialer Richtung sicher zu fixieren. Des Weiteren bilden die Halbschalen 17, 17' für den Fall, dass sie aus Stahl bestehen, eine Abstützung für die Ringwand 7 und damit für den Rand des Kolbenbodens 4, wodurch bei größeren Belastungen des Kolbens 1 eine Verbiegung des Kolbenbodenrandes in Richtung der Bolzennaben 11, 11' vermieden wird.

Der in Fig. 2 dargestellte Schnitt durch den Kolben 1 und durch die beiden Halbschalen 17 und 17' entlang der Linie A-A, resp. IV-IV in Fig. 1 zeigt zunächst, dass der in der rechten Hälfte von Fig. 1 dargestellte Schnitt der Halbschalen 17, 17' durch den Spalt 23 zwischen den Stoßflächen {26, 28'} und {26', 28} der Halbschalen 17 und 17' geht, sodass im rechten Schnittbild der Fig. 1 die Stoßfläche 26 der Halbschale 17' in Draufsicht und deren Rastarm 24 im Schnitt dargestellt sind.

Vom Kolben 1 sind in Fig. 2 Schnitte durch die Nabenabstützungen 9, 9' und durch die Schaftanbindungen 10, 10' zu sehen. Weiterhin ist die räumliche Verteilung der nabenseitigen Schürzen 21 und 21' der Halbschalen 17, 17' dargestellt, die auf gegenüberliegenden Seiten jeweil über ein Viertel des von den Halbschalen 17, 17' gebildeten Kreises reichen und gemäß Fig. 1 ausschließlich im Bereich der Schaftelemente 14, 14' angeordnet sind. Insb. zeigt Fig. 2 die Rastverbindungen 25 und 25', mittels der die beiden Halbschalen 17, 17' zusammengehalten und damit auch am Kolben 1 befestigt werden. Hierbei dienen der an den Kolbenkörper angeformte, umlaufende Vorsprung 16, auf den die Halbschalen 17, 17' über ihre umlaufenden Nuten 18 aufgeschoben werden, der Fixierung des Halbschalen 17, 17' in axialer Richtung, und die Rastverbindungen 25, 25' deren Fixierung in radialer Richtung.

Die Rastverbindungen 25, 25' bestehen jeweils aus im Bereich der einen Stoßflächen 28, 28' der Halbschale 17, 17' auf deren Außenseite angebrachten Hinterschneidungen 27, 27' und aus im Bereich der anderen Stoßflächen 26, 26' der jeweiligen Halbschalen 17', 17 angeformten Rastarmen 24', 24 mit nach innen gerichteten Rasthaken 29, 29', die beim Zusammenfügen der beiden Halbschalen 17, 17' in die Hinterschneidungen 27, 27' der jeweils anderen Halbschale 17', 17 einrasten. Im Bereich der Stoßflächen 28, 28' sind Haltebügel 30, 30' (siehe hierzu auch Fig. 5) derart angebracht, dass beim Zusammenfügen der Halbschalen 17, 17' deren Rastarme 24, 24' in die von den Haltbügeln 30, 30' gebildeten Schlaufe eingeführt werden können. Die Haltebügel 30, 30' erleichtern die Montage der Halbschalen 17, 17', da sie hierbei eine Führung für die Rastarme 14, 14' bilden. Zum anderen bieten sie eine gewisse Sicherheit vor einem ungewollten Lösen der Rastverbindungen 25, 25' bei extremen Belastungen des Kolbens 1.

Zudem weisen die Halbschalen 17, 17' im Schnitt halbkreisförmige Ausnehmungen 31, 31' auf, wobei eine der Ausnehmungen 31' mit einer im Schnitt ebenfalls halbkreisförmigen und im Bereich des Vorsprungen 16 auf der Kolbenaußenseite angebrachten Ausnehmung 40 korrespondiert und damit eine in Schnitt kreisrunde Öffnung 32 bildet. Weiterhin sind in Fig. 2 an die Halbschalen 17, 17' angeformte Füßchen 35 bis 38 dargestellt, deren Form und Funktion weiter unten näher erläutert wird.

Anhand von Fig. 3, einem Schnitt entlang der Linie D-D gemäß Fig. 2 beziehungsweise Fig. 4, sei die Funktion der teils in den Vorsprung 16 und teils in die Halbschale 17' eingearbeiteten Öffnung 32 erläutert, die axial ausgerichtet ist und über eine in die Schaftanbindung 10' eingebrachte Öffnung 33 bis in den Kolbeninnenraum 34 verlängert ist. Die Funktion des aus den Öffnungen 32 und 33 gebildeten Kanals besteht darin, in axialer Richtung in den Kolbeninnenraum 34 insb. in Richtung der Öffnung 33 gespritztes Kühlöl in den Kühlkanal 6 zu leiten. Weiterhin ist in Figur 3 der auch in den Figuren 4 und 5 gezeigte, kolbenbodenseitig die Öffnung 32 begrenzende Kragen 39 dargestellt.

Fig. 4 zeigt die Halbschalen 17 und 17' in Draufsicht, wobei der Bereich um die Rastverbindung 25 im Teilschnitt entlang der Linie IV-IV in Fig. 1 dargestellt ist.

Anhand der perspektivischen Darstellung der zusammengefügten Halbschalen 17 und 17' gemäß Fig. 5 ist zum einen die Anordnung sowohl der kolbenbodenseitigen Schürze 19 und als auch der schaftseitigen Schürzen 21 und 21' gezeigt. Zum anderen ist erkennbar, dass die Füßchen 35 bis 38 an den Rändern der schaftseitigen Schürzen 21 und 21' angebracht sind, und zwar derart, dass sie, wie insb. in der in Fig. 6 gezeigten Seitenansicht des Kolbens 1 (in Richtung des Pfeiles VI in Fig. 1) dargestellt ist, über die Seiten der Schaftelemente 14, 14' überstehen, und dass die schaftseitigen Schürzen 21, 21' der Halbschalen 17, 17' auf den kolbenbodenseitigen Stirnflächen 41, 41' Schaftelemente 14, 14' aufliegen. Hierdurch ist die Position der Halbschalen 17, 17' gegenüber dem Kolben 1 eindeutig festlegbar.

### Bezugszeichenliste

- 1: Kolben
- 2: Längsachse
- 3, 3': Nabenbohrung
- 4: Kolbenboden
- 5: Brennraummulde
- 6: Kühlkanal
- 7: Ringwand
- 8: Ringrippe
- 9, 9': Nabenabstützung
- 10, 10': Schaftanbindung
- 11, 11': Bolzennabe
- 12: Stirnfläche der Bolzennabe 11, 11'
- 13: Kolbenlängsachse
- 14, 14': Schaftelement
- 15: Ausnehmung
- 16: Vorsprung
- 17, 17': Halbschale, Abdeckung
- 18: Nut in den Halbschalen 17, 17'
- 19: kolbenbodenseitige Schürzen der Halbschalen 17, 17'
- 20: schaftseitige Stirnfläche der Ringwand 7
- 21, 21': schaftseitige Schürzen der Halbschalen 17, 17'
- 22: Abstufung der Schaftelemente 14, 14'
- 23: Spalt
- 24, 24': Rastarm
- 25, 25': Rastverbindung
- 26, 26': Stoßfläche
- 27, 27': Hinterschneidung
- 28, 28': Stoßfläche
- 29, 29': Rasthaken
- 30, 30': Haltebügel
- 31, 31': Ausnehmung
- 32: Öffnung
- 33: Öffnung
- 34: Kolbeninnenraum
- 35 bis 38: Füßchen
- 39: Kragen
- 40: Ausnehmung im Vorsprung 16
- 41, 41': Stirnflächen der Schaftelemente 14, 14'.

## Patentansprüche

1. Kolben (1) für einen Verbrennungsmotor
- mit einem Kolbenboden (4),
- mit am Kolbenboden (4) angeformten Nabenabstützungen (9, 9') für zwei Bolzennaben (11, 11'), wobei die Nabenabstützungen (9, 9') gegenüber dem radial äußeren Rand des Kolbenbodens (4) in Richtung der Kolbenlängsachse (13) zurückgesetzt angeordnet sind,
- mit zwei die Bolzennaben (11, 11') verbindenden Schaftelementen (14, 14'),
- und mit einem im Randbereich des Kolbenbodens (4) angeordneten, ringförmigen Kühlkanal (6), dessen radial äußere Begrenzung von einer am Kolbenboden (4) angeformten Ringwand (7), dessen radial innere Begrenzung teils von den Nabenabstützungen (9, 9') und teils von einer am Kolbenboden (4) angeformten Ringrippe (8),und dessen schaftseitige Begrenzung von einer zweiteiligen Abdeckung (17, 17') gebildet werden, wobei
- auf der Kolbenaußenseite nahe dem Kühlkanal (6) ein umlaufender Vorsprung (6) angeformt ist, **dadurch gekennzeichnet,**
- **dass** die Abdeckung aus zwei halbkreisförmigen Halbschalen (17, 17') besteht, die auf der kolbenzugewandten Innenseite je eine umlaufende Nut (18) mit einer zur Form des Vorsprunges (16) insoweit komplementären Nutform aufweisen, dass die Halbschalen (17, 17') über die jeweilige Nut (18) auf den Vorsprung (16) aufschiebbar sind,
- **dass** die Halbschalen (17, 17') kolbenbodenseitig je eine Schürze (19) aufweisen, über die die Halbschalen (17, 17') an der schaftseitigen Stirnseite (20) der Ringwand (7) anliegen, und
- **dass** die Halbschalen (17, 17') im Bereich ihrer Stoßflächen (26, 26', 28, 28') Rastverbindungen (25, 25') aufweisen, mittels der die auf den Vorsprung (16) aufgeschobenen Halbschalen (17, 17') miteinander verbindbar sind.

2. Kolben (1) für einen Verbrennungsmotor nach Anspruch 1, **dadurch gekennzeichnet, dass** die Halbschalen (17, 17') aus einem warmfesten Kunststoff bestehen.

3. Kolben (1) für einen Verbrennungsmotor nach Anspruch 1, **dadurch gekennzeichnet, dass** die Halbschalen (17, 17') aus Stahl bestehen.

4. Kolben (1) für einen Verbrennungsmotor nach Anspruch 1, **dadurch gekennzeichnet, dass** die Halbschalen (17, 17') aus Aluminium bestehen.

5. Kolben (1) für einen Verbrennungsmotor nach einem der vorhergehenden Ansprüche, **dadurch gekennzeichnet, dass** die Halbschalen (17, 17') im Bereich der Schaftelemente (14, 14') schaftseitige Schürzen (21, 21') aufweisen, die auf kolbenbodenseitigen Abstufungen (22) der Schaftelemente (14, 14') aufliegen.

6. Kolben (1) für einen Verbrennungsmotor nach einem der vorhergehenden Ansprüche, **dadurch gekennzeichnet, dass** die Rastverbindungen (25, 25') aus im Bereich der einen Stoßflächen (28, 28') der Halbschalen (17, 17') auf deren Außenseiten angebrachten und nach innen gerichtete Hinterschneidungen (27, 27') und aus im Bereich der anderen Stoßflächen (26, 26') der jeweiligen Halbschalen (17, 17') angeformten Rastarmen (24, 24') mit nach innen gerichteten und in die Hinterschneidungen (27, 27') einrastbaren Rasthaken (29, 29') bestehen.

7. Kolben (1) für einen Verbrennungsmotor nach einem der vorhergehenden Ansprüche, **dadurch gekennzeichnet, dass** die Halbschalen (17, 17') auf ihren Innenseiten im Schnitt halbkreisförmige Ausnehmungen (31, 31') aufweisen, die zumindest teilweise mit im Schnitt halbkreisförmigen, in die Außenseite des Vorsprungs (16) eingeformten Ausnehmungen (40) korrespondieren und damit im Schnitt kreisförmige, axial ausgerichtete Öffnungen (32) bilden, die einerseits in den Kühlkanal (6) und andererseits über in die Schaftanbindung eingebrachte Öffnungen (33) in den Kolbeninnenraum (34) münden.

8. Kolben (1) für einen Verbrennungsmotor nach Anspruch 6 oder 7, **dadurch gekennzeichnet, dass** die Halbschalen (17, 17') zwischen den Hinterschneidungen (27, 27') und den einen Stoßflächen (28, 28') auf ihren Außenseiten in Richtung der Kolbenlängsachse (13) ausgerichtete Haltebügel (30, 30') aufweisen, durch die Schlaufen gebildet werden, in die bei der Montage der Halbschalen (17, 17') die Rastarme (24, 24') einführbar sind.

## Claims

1. Piston (1) for an internal combustion engine
- with a piston crown (4),
- with hub supports (9, 9') formed on the piston crown (4) for two pin hubs (11, 11'), wherein the hub supports (9, 9') are arranged set back from the radially external edge of the piston crown (4) in the direction of the piston longitudinal axis (13),
- with two shaft elements (14, 14') connecting the pin hubs (11, 11'),
- and with an annular cooling channel (6) arranged in the edge section of the piston crown (4), of which the radially outer delimitation from an annular wall (7) formed on the piston crown (4) and the radially inner delimitation of which are formed partly by the hub supports (9, 9') and partly by an annular rib (8) formed on the piston crown (4), and the shaft side delimitation of which is formed by a two part cover (17, 17'), wherein on the outside of the piston close to the cooling channel (6) a circumferential projection (6) is formed, **characterised in that**
- the cover comprises two semi-circular half shells (17, 17'), which on the piston-facing inner side each have a peripheral groove (18) with a groove shape that is complementary to the shape of the projection (16) so that the half shells (17, 17') can be pushed over the respective groove (18) onto the projection (16),
- **in that** the half shells (17, 17') on the piston crown side each comprise an apron (19), via which the half shells (17, 17') bear against the shaft-side face side (20) of the annular wall (7) and
- **in that** the half shells (17, 17') in the region of their abutting surfaces (26, 26', 28, 28') comprise interlocking connections (25, 25') by means of which the half shells pushed onto the projection (16) can be connected to one another.

2. Piston (1) for an internal combustion engine according to claim 1, **characterised in that** the half shells (17, 17') are made from a high-temperature resistant plastic.

3. Piston (1) for an internal combustion engine according to claim 1, **characterised in that** the half shells (17, 17') are made of steel.

4. Piston (1) for an internal combustion engine according to claim 1, **characterised in that** the half shells (17, 17') are made of aluminium.

5. Piston (1) for an internal combustion engine according to one of the preceding claims 1, **characterised in that** the half shells (17, 17') in the region of the shaft elements (14, 14') comprise shaft-side aprons (21, 21'), which bear on piston-crown-side graduations (22) of the shaft elements (14, 14').

6. Piston (1) for an internal combustion engine according to one of the preceding claims, **characterised in that** in the region of one abutting surface (28, 28') of the half shells (17, 17') the interlocking connections (25, 25') consist of undercuts attached to their outsides and directed inwards and of interlocking arms (24, 24') formed in the region of the other abutting surfaces (26, 26') of the respective half shells (17, 17') with interlocking hooks (29, 29') that are directed inwards and can be locked into the undercuts (27, 27').

7. Piston (1) for an internal combustion engine according to one of the preceding claims 1, **characterised in that** the half shells (17, 17') on their insides have recesses (31, 31') that are semi-circular in cross section, which correspond at least partly with recesses (40) that are semi-circular in cross section and formed in the outside of the projection (16), and thus form axially aligned openings (32) that are circular in cross section, which open out on one side into the cooling channel (6) and on the other side into the piston internal chamber (34) via openings (33) made in the shaft connection.

8. Piston (1) for an internal combustion engine according to claim 6 or 7, **characterised in that** the half shells (17, 17') comprise between the undercuts (27, 27') and the abutting surfaces (28, 28') on their outsides retaining clips (30, 30') aligned in the direction of the piston longitudinal axis (13), which form loops into which the interlocking arms (24, 24') can be inserted on the assembly of the half shells (17, 17').

## Revendications

1. Piston (1) pour un moteur à combustion interne,
- comportant un fond de piston (4),
- comportant des supports de moyeux (9, 9') formés sur le fond de piston (4) pour deux moyeux de piston (11, 11'), les supports de moyeux (9, 9') étant disposés en retrait par rapport au bord radial extérieur du fond de piston (4) dans la direction de l'axe longitudinal de piston (13),
- comportant deux éléments de corps (14, 14') reliant les moyeux de piston (11, 11'),
- et comportant un canal de refroidissement (6) annulaire, disposé dans la zone de bord du fond de piston (4), dont la limite radiale extérieure est formée par une paroi annulaire (7) formée sur le fond de piston (4), dont la limite radiale intérieure est formée pour partie par les supports de moyeux (9, 9') et pour partie par une nervure annulaire (8) formée sur le fond de piston (4), et dont la limite du côté corps est formée par un recouvrement (17, 17') en deux parties, une saillie (6) périphérique étant formée sur le côté extérieur du piston à proximité du canal de refroidissement (6),
**caractérisé en ce**
- **que** le recouvrement est constitué de deux demi-coques (17, 17') en forme de demi-cercles, qui présentent chacune une rainure périphérique (18) sur le côté intérieur orienté vers le piston avec une forme de rainure complémentaire à la forme de la saillie (16), que les demi-coques (17, 17') peuvent être mises en place par coulissement sur la saillie (16) par l'intermédiaire de la rainure respective (18),
- **que** les demi-coques (17, 17') présentent du côté du fond de piston chacune une jupe (19) par l'intermédiaire de laquelle les demi-coques (17, 17') reposent contre le côté frontal du côté corps (20) de la paroi annulaire (7), et
- **que** les demi-coques (17, 17') dans la zone de leurs surfaces de jonction (26, 26', 28, 28') présentent des liaisons par encliquetage (25, 25') au moyen desquelles les demi-coques (17, 17') mises en place par coulissement sur la saillie (16) peuvent être reliées l'une à l'autre.

2. Piston (1) pour un moteur à combustion interne selon la revendication 1, **caractérisé en ce que** les demi-coques (17, 17') sont en une matière synthétique thermorésistante.

3. Piston (1) pour un moteur à combustion interne selon la revendication 1, **caractérisé en ce que** les demi-coques (17, 17') sont en acier.

4. Piston (1) pour un moteur à combustion interne selon la revendication 1, **caractérisé en ce que** les demi-coques (17, 17') sont en aluminium.

5. Piston (1) pour un moteur à combustion interne selon l'une des revendications précédentes, **caractérisé en ce que** dans la zone des éléments de corps (14, 14'), les demi-coques (17, 17') présentent des jupes (21, 21') du côté corps, qui reposent sur des épaulements (22) du côté fond de piston des éléments de corps (14, 14') .

6. Piston (1) pour un moteur à combustion interne selon l'une des revendications précédentes, **caractérisé en ce que** les liaisons par encliquetage (25, 25') sont constituées de contre-dépouilles (27, 27') ménagées dans la zone des surfaces de jonction (28, 28') des demi-coques (17, 17') sur leurs côtés extérieurs et orientées vers l'intérieur et de bras d'encliquetage (24, 24') formés dans la zone des autres surfaces de jonction (26, 26') des demi-coques (17, 17') respectives et de crochets d'encliquetage (29, 29') pouvant être encliquetés dans les contre-dépouilles (27, 27').

7. Piston (1) pour un moteur à combustion interne selon l'une des revendications précédentes, **caractérisé en ce que** les demi-coques (17, 17') comportent sur leurs côtés intérieurs des évidements (31, 3') demi-circulaires en coupe, qui correspondent au moins partiellement à des évidements (40) demi-circulaires en coupe ménagés dans le côté extérieur de la saillie (40) et forment ainsi des ouvertures (32) circulaires en coupe, orientées axialement, qui débouchent d'une part dans le canal de refroidissement (6) et d'autre part dans l'espace intérieur du piston (34) par l'intermédiaire d'ouvertures (33) ménagées dans la liaison de corps.

8. Piston (1) pour un moteur à combustion interne selon la revendication 6 ou 7, **caractérisé en ce que**, entre les contre-dépouilles (27, 27') et les surfaces de jonction (28, 28'), les demi-coques (17, 17') présentent sur leurs côtés extérieurs des étriers de retenue (30, 30') orientés en direction de l'axe longitudinal de piston (13), par lesquels sont formés des passants, dans lesquels les bras d'encliquetage (24, 24') peuvent être introduits lors du montage des demi-coques (17, 17').
